# EUROPÄISCHE PATENTSCHRIFT

(11) **EP 0 576 916 B1**
(45) Veröffentlichungstag und Bekanntmachung des Hinweises auf die Patenterteilung: **29.03.1995**
(21) Anmeldenummer: 93109624.2
(22) Anmeldetag: 16.06.1993
(51) Int. Cl.: B65D 83/00, B65D 47/26, B65D 47/18

(54) **Verformbarer Behälter zum Ausbringen von Flüssigkeit**
Flexible container for dispensing liquid
Récipient déformable pour distribuer un liquide

(30) Priorität: 17.06.1992 DE 4219857
(43) Veröffentlichungstag der Anmeldung: 05.01.1994
(73) Patentinhaber: Perfect-Valois Ventil GmbH, 44319 Dortmund (DE)
(72) Erfinder: Kersten, Jens-Heinrich, D-4708 Kamen (DE); Schmitz, Detlef, D-4670 Lünen (DE)
(74) Vertreter: Strehl Schübel-Hopf Groening & Partner

(56) Entgegenhaltungen:
- EP-A- 0 140 626
- EP-A- 0 140 626
- CH-A- 277 477
- US-A- 3 170 633
- US-A- 3 170 633
- US-A- 4 159 790
- US-A- 5 058 778

## Beschreibung

Die Erfindung betrifft einen verformbaren Behälter gemäß dem Oberbegriff des Patentanspruchs 1.

Ein verformbarer Behälter dieser Gattung ist aus der US-PS 50 58 778 bekannt. Der verformbare Behälter besteht hierbei aus einer pumpenlosen Quetschflasche des Behälters, wobei eine kappenformige, mit einem Abgabestutzen und mit einem Beluftungsventil versehene Verschlußkappe mit Schnappsitz auf einem mit Schnappsitz in den Falschenhals eingesetzten Deckel zwischen einer Schließstellung und einer Offenstellung verdrehbar ist.

EP-A-0 140 626 beschreibt eine Sprühkappe, die auf eine Sprüh-Fließ- und Sperrstellung einstellbar ist. Die Kappe ist auf einer Kunststoffquetschflasche aufgesetzt, wobei sich von der Unterseite der Kopfwand des Verschlusses parallel zur Hauptachse der Flasche ein Paar zylindrischer Teile erstreckt, auf die drei Löcher zur Abgabe der Flüssigkeit derart verteilt sind, daß durch eine Drehung der Kappe die Flüssigkeit in der gewünschten Form abgegeben werden kann. Ein Ventilzylinder besteht aus einem Paar zylindrischer Bohrungen, die mit dem ersten und dritten Loch in den ersten und zweiten zylindrischen Teilen in Verbindung stehen, wobei ein Tauchrohr sich bis zum Boden des Behälters von dem Ventilzylinder erstreckt und mit einem einen Ventilsitz bildenden Teil verbunden ist, der an dem unteren Teil des Ventilzylinders anliegt und mit dem ersten zylindrischen Teil in Verbindung steht. Eine erste Ventilkammer befindet sich im unteren Teil des ersten zylindrischen Teils und eine zweite Ventilkammer ist im oberen Teil des zweiten zylindrischen Teils vorgesehen. In der ersten Ventilkammer befindet sich ein Absperrventil zum Verschließen des genannten ersten Loches und ein zweites Absperrventil dient in der zweiten Ventilkammer zum Sperren des genannten zweiten Loches.

Aus der US-PS 46 99 299 ist ein Abgabeverschluß für Behälter bekannt, der aus einem auf den Behälter aufschraubbaren Verschlußkörper besteht, in dessen Oberseite eine Durchgangsöffnung für den Behälterinhalt vorgesehen ist, die in Abhängigkeit von einer auf dem Verschlußkörper drehbar angeordneten Verschlußkappe mit jeweils einer von mehreren Öffnungen unterschiedlichen Durchmessers in der Verschlußkappe in Verbindung gebracht werden kann.

In der US-PS 31 70 633 ist ein Abgabegerät zur Abgabe von flüssigen Antiseptika in Form eines Sprays, von Tropf oder eines Stromes in Abhängigkeit von der Wunde und dem Zweck, für den das Antiseptikum verwendet werden soll, beschrieben. In den Hals einer Quetschflasche ist eine Ventilhaltevorrichtung 17 eingesetzt, wobei ein Ventil wiederum innerhalb der Ventilhaltevorrichtung 17 angeordnet ist. Die Ventilhaltevorrichtung weist eine seitliche Auslaßöffnung auf. Das Ventil 18 hat einen Rastgriff 20, der auf der Oberseite der Ventilhalterung bewegbar und mit Hinweisen auf Griffflügeln versehen ist, welche die verschiedenen Positionen des Ventils und seiner Öffnungen in bezug auf die Abgabeöffnung anzeigen. Das Ventil hat vier radiale Positionen um die Ventilachse herum, so daß das Ventil jeweils um 90° in eine weitere Stellung gedreht wird, die den Positionen Sprühen, Tropfen, Fließen und "Zu" entsprechen.

Die US-PS 44 01 270 beschreibt eine Sprühvorrichtung für eine Quetschflasche, die zur Abgabe eines Sprühstrahls eines Stromes und zum Verschließen der Flasche vorgesehen ist. Ein Verschlußkörper für die Flasche weist Durchgangskanäle auf, wobei ein Durchgangskanal für Luft nahe einer Mischkammer vorgesehen ist. Die Flüssigkeit wird durch ein Tauchrohr und Zuführkanäle anschliessend in die Seite eines Luftstroms geleitet, so daß die Flüssigkeit durch die entstehende Turbulenz aufgebrochen wird. Nach der Vermischung fließt der Sprühstrahl durch eine Öffnung in einen Ring. Der Ring kann verstellt werden, um die Mischkammer zu verschliessen und die Austrittsöffnung mit einem Flüssigkeitskanal in Deckung zu bringen, so daß ein konstanter Flüssigkeitsstrom aus dem Behälter abgegeben wird, oder es kann der Ring so verstellt werden, daß sämtliche Kanäle gesperrt sind.

Aus WO 91/13 003 ist eine Quetschflasche mit einem darin angeordneten Beutel für Flüssigkeiten bekannt, wobei eine Belüftungsvorrichtung mit dem Raum zwischen der Quetschflasche und dem flexiblen Beutel verbunden ist.

Aus der US-PS 41 59 790 geht eine Quetschflasche mit einem Hals hervor, auf den eine Kappe aufgeschraubt ist, die mit einem Belüftungsventil versehen ist. Ein Auslaß erstreckt sich durch die Kappe, wobei in dem Auslaß ein Einweg-Ventil angeordnet ist, das die Abgabe von Flüssigkeit durch den Auslaß zulässt. Ein Vorsprung der Kappe erstreckt sich in den Flaschenhals und enthält einen Teil des Auslaßkanals und ist mit einem Tauchrohr verbunden. Ein Hals des flexiblen Beutels ist mit dem Tauchrohr fest verbunden, in dem Öffnungen enthalten sind, um den Übertritt der Flüssigkeit aus dem Beutel in das Tauchrohr zu erleichtern.

Aus der DE-OS 40 27 539 ist eine Quetschflasche mit Innenbeutel bekannt, deren Verschluß den zwischen Innen- und Außenbehälter befindlichen Raum und das Füllgut gegenüber der Aussenatmosphäre sowie gegenüber dem Zwischenraum verschließt. Der Verschluß enthält ein Abgabeventil und ein Belüftungsventil für den Zwischenraum. Der Hals des Innenbeutels wird von einer Hülse in dem Behälterhals getragen, die Aussparungen aufweist, durch die der Zwischenraum zwischen Innen- und Außenbehälter mit dem Belüftungsventil verbunden ist.

Der Erfindung liegt die Aufgabe zugrunde, einen verformbaren Behälter der im Oberbegriff des Patentanspruchs 1 genannten, bekannten Gattung so zu verbessern, daß er in Überkopfstellung zur Ausgabe von Flüssigkeiten unterschiedlicher Viskosität durch Zusammendrücken des Flüssigkeitsbehälters geeignet ist, wobei die Flüssigkeit ohne Zusatz von Konservierungsstoffen in dem Behälter gelagert werden kann, und darüber hinaus die Applikation der Flüssigkeit in Form eines Strahles oder von Tropfen möglich ist.

Die Erfindung löst diese Aufgabe durch die kennzeichnenden Merkmale des Patentanspruchs 1.

Ein besonderer Vorteil der Erfindung liegt darin, daß ein vorformbarer Behälter mit einer Abgabeöffnung und einer Belüftungsöffnung, wobei ein Beutel aus verformbarem, flüssigkeits- und luftdichten Material zur Aufnahme der abzugebenden Flüssigkeit in dem Behälter und Belassung eines Zwischenraums zwischen der inneren Behälterwand und dem Beutel luftdicht angeordnet ist, vorgesehen ist.

Eine weitere zweckmäßige Ausgestaltung der Erfindung ist in dem Unteranspruch 2 enthalten.

Die Erfindung ist nachstehend anhand der schematischen Zeichnung eines Ausführungsbeispiels näher erläutert. Es zeigen:
- Fig. 1: einen Längsschnitt durch einen verformbaren Behälter gemäß der Erfindung;
- Fig. 2: eine Draufsicht auf eine Verschlußkappe;
- Fig. 3: die Verschlußkappe in einem mittleren Querschnitt gemäß Schnittlinie II-II in Fig. 2;
- Fig. 4: eine Draufsicht auf ein Verschlußteil;
- Fig. 5: das Verschlußteil in einem mittleren Querschnitt gemäß Schnittlinie V-V in Fig. 4;
In Fig. 1 ist ein Behälter 10 aus Kunststoff mit flexiblen, von Hand zusammendrückbaren Seitenwänden zum Ausbringen einer Flüssigkeit aus einer Abgabeöffnung 12 eines Verschlußteils 14 des Behälters 10 gezeigt. Die Abgabeöfffnung 12 des Verschlußteils 14 wird von einem Abgabestutzen 36 gebildet, der exzentrisch und parallel zur Hauptachse des Behälters 10 gerichtet ist. Das Verschlußteil 14 ist mit einem Mantel 38 versehen, dessen Innenseite eine umlaufende Rastnut 40 aufweist.

Ein Dosierkörper 20 ist in einen Hals 44 eines kappenförmigen Behälterverschlusses 46 eingesetzt. Ein oberes Ende und ein unteres Ende des Dosierkörpers 20 ragen über die entsprechenden Enden des genannten Halses 44 hinaus nach oben bzw. nach unten vor. Das obere Ende des Dosierkörpers 20 weist an seinem Umfang einen sich nach oben kegelstumpfförmig verjüngende Rastwulst 42 auf, den das Verschlußteil 14 mit seinem kappenförmigem Mantel 38 übergreift, so daß der Rastwulst 42 in die Rastnut 40 eingreift und das Verschlußteil 14 auf dem Dosierkörper 20 dicht, aber um eine Hauptachse des Dosierkörpers 20 verdrehbar gehalten ist.

Der Dosierkörper 20 ist mit einem ersten Auslaßkanal 24 und einem zweiten Auslaßkanal 26 versehen. Der erste Auslaßkanal 24 ist glattzylindrisch ausgebildet und dient zur Abgabe von Flüssigkeit in Form eines Strahles. Dagegen weist der zweite Auslaßkanal 26 in Strömungsrichtung der Flüssigkeit zunächst einen ersten Längenabschnitt 34 auf, der sich über etwa ein Drittel der Höhe des Dosierkörpers 20 erstreckt. An diesen Längenabschnitt 34 schließt sich in Strömungsrichtung der Flüssigkeit ein zweiter Längenabschnitt 28 des zweiten Auslaßkanals 26 an, dessen Querschnitt wesentlich größer als derjenige des ersten Längenabschnitts 34 bemessen ist. Dieser zweite Auslaßkanal 26 dient zur Abgabe von Flüssigkeit in Form von Tropfen. Zu diesem Zweck wird das Längen- und Durchmesserverhältnis des ersten, engeren Längenabschnitts 34 zu dem zweiten, erweiterten Längenabschnitt 28 des zweiten Auslaßkanals 26 so gewählt, daß die Fließgeschwindigkeit der Flüssigkeit in den erweiterten Längenabschnitt 28 des zweiten Auslaßkanals 26 geringer als die Austropfgeschwindigkeit der Flüssigkeit aus dessen erweitertem Längenabschnitt 28 bemessen ist.

Die beiden Auslaßkanäle 24, 26 sind parallel zueinander und zur senkrechten Hauptachse des Dosierkörpers 20 ausgerichtet und liegen jeweils mit ihren Auslaßöffnungen 30 bzw. 32 in einem Winkelabstand auf einem Kreis, den die Abgabeöffnung 12 beschreibt, wenn das Verschlußteil 14 auf dem Dosierkörper 20 gedreht wird. Infolgedessen kann das Verschlußteil 14 wahlweise zwischen einer Schließstellung und zwei Offenstellungen über den Auslaßöffnungen 30, 32 verdreht werden.

Das untere Ende des Dosierkörpers 20 greift abdichtend in die Öffnung eines Halses 22 eines verformbaren Innenbeutels 50 ein, in welchem die abzugebende Flüssigkeit enthalten ist. Von dem Umfangsrand einer unteren Stirnseite 48 des Dosierkörpers 20 stehen Zentrierzungen 54 axial vor, deren Zweck nachstehend erläutert wird.

Die untere Stirnseite 48 des Dosierkörpers 20 liegt auf einer oberen Stirnseite 52 eines Ventilkörpers 60 auf, der ebenfalls in den Hals 22 des Innenbeutels 50 abdichtend eingesetzt ist und den gleichen Durchmesser aufweist wie der Dosierkörper 20. Am Außenumfang der oberen Stirnseite 52 des Ventilkörpers 60 sind Zentrierausnehmungen 56 vorgesehen, in welche die Zentrierzungen 54 des Dosierkörpers 20 genau passend eingreifen. Dabei können die Zentrierausnehmungen 56 und die Zentrierzungen 54 paarweise unterschiedliche Abmessungen oder Winkelabstände aufweisen, so daß bei der Montage zwangsläufig die gewünschte Montagestellung von Dosierkörper und Ventilkörper und damit die Flüssigkeitsverbindung zwischen dem Innern des Innenbeutels 50 und den Auslaßöffnungen 30, 32 des Dosierkörpers 20 sichergestellt ist.

Zur Herstellung dieser Flüssigkeitsverbindung mit den Auslaßkanälen 24, 26 des Dosierkörpers 20 sind im Ventilkörper 60 zwei Durchtrittskanäle 58, 62 vorgesehen, die, wie Fig. 1 zeigt, mit dem ersten Auslaßkanal 24 bzw. dem zweiten Auslaßkanal 26 des Dosierkörpers 20 fluchten. Diese Durchtrittskanäle 58, 62 sind nach oben zu einer Ventilkammer 59, 61 erweitert. In den Ventilkammern 59, 61 ist jeweils eine Ventilkugel 68, 70 eines Absperrventils 64, 66 angeordnet, die auf einem Ventilsitz 72, 74 durch Druckfedern 76, 78 gehalten sind und daher normalerweise die Durchtrittskanäle 58, 62 des Ventilkörpers 60 abdichten. Die oberen Enden der Druckfedern 76, 78 liegen an der unteren Stirnseite 48 des Dosierkörpers 20 so an, daß die Druckfedern 76, 78 in der zugehörigen Ventilkammer 59, 61 unter einer gewissen Vorspannung stehen.

Der Behälterverschluß 46 ist mit einer äußeren Ringschulter 82 versehen, in der eine Belüftungsöffnung 90 vorgesehen ist und die den Hals 44 des Behälterverschlusses 46 mit einem sich abwärts erstreckenden Verschlußmantel 84 verbindet. Der Behälter 10 ist mit einem durch eine Außenschulter 86 abgesetzten Hals 88 versehen, auf den der Behälterverschluß 46 passend aufgesetzt ist. Wie Fig. 1 zeigt, bilden die Außenflächen des Verschlußmantels 84 und des Behälters 10 eine glatte, im wesentlichen nahtlose Oberfläche der Packung, weil die Wandstärke des Verschlußmantels 84 der Breite der Außenschulter 86 entspricht.

In den Behälterhals 88 ist ein Träger 100 abdichtend eingepaßt, dessen Kopfwand 101 eine ebenflächige, horizontale Oberseite 103 aufweist, die mit der Stirnfläche des Behälterhalses 88 fluchtet. Eine Unterseite der Kopfwand 101 ist in Höhe einer Innenschulter 102 angeordnet, welche von dem Behälterhals 88 gebildet ist. Von der Unterseite der Kopfwand 101 steht eine ringförmige Wand 104 nach unten vor und umschließt abdichtend die äußere Oberfläche des Beutelhalses 22. Dabei deckt die Unterseite der Kopfwand 101 die Stirnfläche des Beutelhalses 22 dicht ab. Die Kopfwand 101 hat eine mittlere Öffnung, die von einem Rand 106 umgeben ist, der dicht an der Umfangsfläche des unteren Endes des Dosierkörpers 20 anliegt und die Stirnfläche des Halses 22 des Innenbeutels 50 abdeckt.

Der Träger 100 nimmt das Belüftungsventil 18 auf. Zu diesem Zweck ist die Kopfwand 101 des Trägers 100 mit einer Belüftungsöffnung 16 versehen, die mit der Belüftungsöffnung 90 des Behälterverschlusses 46 fluchtet. Die Belüftungsöffnung 16 erweitert sich zum Innern des Behälters 10 hin und bildet einen konischen Ventilsitz 108 für eine Ventilkugel 110, die durch radial nach innen vorspringende Tragarme 112 normalerweise in der Offenstellung des Belüftungsventils 18 abgestützt ist. Da zwischen den Tragarmen 112 in Umfangsrichtung der Ventilöffnung Zwischenräume vorgesehen sind, kann in der in Fig. 1 gezeigten Offenstellung des Belüftungsventils 18 Luft zwischen der Ventilkugel 110 und den Tragarmen 112 hindurchströmen, so daß ein Zwischenraum 113 zwischen der Wandung des Behälters 10 und der Außenseite des Innenbeutels 50 ständig belüftet ist. Wird zur Betätigung des Behälters 10 dessen flexible Wandung von Hand zusammengedrückt, wird die Ventilkugel 110 nach oben bewegt und gegen ihren Ventilsitz 108 gepreßt, so daß das Belüftungsventil 18 geschlossen ist. Beim weiteren Zusammendrücken der Behälterwandung wird der aus weichem, aber flüssigkeitsdichtem Material bestehende Innenbeutel 50 komprimiert, so daß die im Innenbeutel enthaltene Flüssigkeit eines der beiden Absperrventile 64 oder 66 öffnet, wenn das Verschlußteil 14 sich in einer seiner Öffnungsstellungen befindet. Durch eine Überkopflage der Packung wird die Flüssigkeitsabgabe erheblich erleichtert.

In den Fig. 2 und 3 ist der Dosierkörper 20 näher dargestellt. Fig. 2 zeigt, daß die Auslaßkanäle 24, 26 in einem Winkelabstand von 90° zueinander versetzt sind, aber im gleichen radialen Abstand zur Hauptachse des Dosierkörpers 20 auf einem hierzu konzentrischen Kreis angeordnet sind. In der oberen Stirnseite des Dosierkörpers 20 ist ferner eine Begrenzungsnut 80 eingelassen, die konzentrisch zur Hauptachse sich über einen Winkel von 90° erstreckt.

Fig. 4 und 5 zeigen das Verschlußteil 14 als Abgabekopf, der dem Dosierkörper 20 angepaßt ist. Das Verschlußteil 14 besteht aus einer Abdeckplatte 92, welche die Abgabeöffnung 12 in dem Abgabestutzen 36 durchsetzt. Der sich abwärts erstreckende Mantel 38 ist am unteren Ende mit der inneren Rastnut 40 versehen, die unter den äußeren Rastwulst 42 des Dosierkörpers 20 unter Schnappwirkung greift, wenn das Verschlußteil 14 auf den Dosierkörper 20 aufgesetzt wird. Das Verschlußteil 14 liegt mit seiner Unterseite 94 dicht auf einer oberen Stirnfläche 96 des Dosierkörpers 20 auf.

Von der Unterseite 94 des Verschlußteils 14 steht ferner ein Anschlagnocken 98 vor, der in die Begrenzungsnut 80 an der Oberseite des Dosierkörpers 20 beweglich eingreift, derart, daß das Verschlußteil 14 mit dem Anschlagnocken 98 um 90° jeweils in die beiden Endstellungen in der Begrenzungsnut 80 verdrehbar ist, wobei die Abgabeöffnung 12 entweder mit dem Auslaßkanal 24 oder dem Auslaßkanal 26 in Verbindung steht. Fig. 4 und 5 zeigen, daß die Abgabeöffnung 12 und der Anschlagnocken 98 auf einem Kreis diametral gegenüberliegend angeordnet sind, der zur Hauptachse des Dosierkörpers 20 konzentrisch angeordnet ist.

Es ist somit ersichtlich, daß das Verschlußteil 14 zwischen den Abgabestellungen für Tropfen bzw. für einen Sprühstrahl und einer Schließstellung von Hand verstellbar ist, in der sich die Abgabeöffnung 12 zwischen den Auslaßkanälen 24, 26 befindet.

### Bezugszeichenliste

- 10: Behälter
- 12: Abgabeöffnung
- 14: Verschlußteil
- 16: Belüftungsöffnung
- 18: Belüftungsventil
- 20: Dosierkörper
- 22: Hals
- 24: erster Auslaßkanal
- 26: zweiter Auslaßkanal
- 28: zweiter Längenabschnitt
- 30: Auslaßöffnung
- 32: Auslaßöffnung
- 34: erster Längenabschnitt
- 36: Abgabestutzen
- 38: Mantel
- 40: Rastnut
- 42: Rastwulst
- 44: Hals
- 46: Behälterverschluß
- 48: untere Stirnseite
- 50: Innenbeutel
- 52: obere Stirnseite
- 54: Zentrierzungen
- 56: Zentrierausnehmungen
- 58: Durchtrittskanal
- 59: Ventilkammer
- 60: Ventilkörper
- 61: Ventilkammer
- 62: Durchtrittskanal
- 64: Absperrventil
- 66: Absperrventil
- 68: Ventilkugel
- 70: Ventilkugel
- 72, 74: Ventilsitz
- 76, 78: Rückstellfeder
- 80: Begrenzungsnut
- 82: äußere Ringschulter
- 84: Verschlußmantel
- 86: Außenschulter
- 88: Hals
- 90: Belüftungsöffnung
- 92: Abdeckplatte
- 94: Unterseite
- 96: obere Stirnfläche
- 98: Anschlagnocken
- 100: Träger
- 101: Kopfwand
- 102: Innenschulter
- 103: Oberseite
- 104: ringförmige Wand
- 106: Rand
- 108: Ventilsitz
- 110: Ventilkugel
- 112: Tragarme
- 113: Zwischenräume
- 114: Begrenzungsnut

## Patentansprüche

1. Verformbarer Behälter (10) zum Ausbringen einer Flüssigkeit aus einer Abgabeöffnung (12) eines im radialen Abstand von der Hauptachse des Behälters angeordneten Abgabestutzens (36) eines kappenförmigen Verschlußteils (14), das mittels einer Rastverbindung auf das obere Ende eines Dosierkörpers (20) drehbar aufgesetzt ist, der mit seinem unteren Ende in die Öffnung eines dem Behälter zugeordneten Halses eingesetzt ist und einen Auslaßkanal aufweist, dessen Auslaßöffnung den gleichen radialen Abstand von der Hauptachse des Behälters wie die Abgabeöffnung aufweist, so daß das Verschlußteil mit seiner Abgabeöffnung in eine koaxiale Lage mit der Auslaßöffnung des Dosierkörpers (20) verdrehbar ist; wobei dem Behälter ein Belüftungsventil (18) zugeordnet ist, das bei Überdruck im Behälter (10) geschlossen ist, dadurch gekennzeichnet, daß
- der Dosierkörper (20) in einen Hals (44) eines kappenförmigen Verschlusses (46) des flexiblen Behälters (10) eingesetzt ist, wobei das obere und untere Ende des Dosierkörpers (20) über die entsprechenden Enden des Verschlußhalses (44) nach oben und unten hervorragen;
- der Dosierkörper (20) mit einem ersten Auslaßkanal (24) und einem zweiten Auslaßkanal (26) versehen ist, von denen der erste Auslaßkanal (24) zur Abgabe eines Flüssigkeitsstrahles glattzylindrisch und der zweite Auslaßkanal (26) mit in Strömungsrichtung der Flüssigkeit im Querschnitt vergrößerten Längenabschnitten (34; 28) zur Abgabe von Tropfen ausgebildet ist;
- die Auslaßöffnungen (30, 32) der beiden Auslaßkanäle (24, 26) in einem Winkelabstand auf einem Drehkreis der Abgabeöffnung (12) des Verschlußteils (14) angeordnet sind, so daß das Verschlußteil (14) wahlweise zwischen einer Schließstellung und zwei Offenstellungen verdrehbar ist;
- das untere Ende des Dosierkörpers (20) in die Öffnung des Halses (22) eines die Flüssigkeit aufnehmenden, verformbaren Innenbeutels (50) eingreift und am Umfangsrand mit axial nach unten vorstehenden Zentrierzungen (54) versehen ist;
- die untere Stirnseite (48) des Dosierkörpers (20) auf der oberen Stirnseite (52) eines Ventilkörpers (60) aufliegt, der ebenfalls in den Innenbeutelhals (22) abdichtend eingesetzt und an seiner Oberseite mit den Zentrierzungen (54) entsprechenden Zentrierausnehmungen (56) für die gewünschte Montagestellung von Dosierkörper (20) und Ventilkörper (60) versehen ist;
- zwei Durchtrittskanäle (58, 62) im Ventilkörper (60) mit den Auslaßkanälen (24, 26) des Dosierkörpers (20) fluchten und nach oben zu einer Ventilkammer (59, 61) erweitert sind, in denen jeweils eine Ventilkugel (68, 70) eines Absperrventils (64, 66) angeordnet ist, welche jeweils auf einem Ventilsitz (72, 74) durch Druckfedern ((76, 78) abdichtend gehalten ist;
- in den Behälterhals (88) ein Träger (100) abdichtend eingepaßt ist, dessen Kopfwand (101) an der Oberseite mit der Stirnfläche des Behälterhalses (88) fluchtet und an der in Höhe einer Innenschulter (102) des Behälterhalses (88) angeordneten Unterseite mit einer nach unten vorstehenden, ringförmigen Wand (104) versehen ist, die die äußere Oberfläche des Beutelhalses (22) dicht umschließt; und
- die Kopfwand (101) des Trägers (100) mit einer mittleren Öffnung versehen ist, deren Rand (106) am Umfang des unteren Endes des Dosierkörpers (20) dicht anliegt und die Stirnfläche des Halses (22) des Innenbeutels (50) abdeckt; und
- der Träger (100) mit dem Belüftungsventil (18) versehen ist, das mit der Belüftungsöffnung (90) des Behälterverschlusses (46) fluchtet.

2. Verformbarer Behälter nach Anspruch 1, dadurch gekennzeichnet, daß die Auslaßkanäle (24, 26) in einem Winkelabstand von 90° gegeneinander versetzt im gleichen radialen Abstand von der Hauptachse des Dosierkörpers (20) auf einem hierzu konzentrischen Kreis angeordnet sind, wobei in die obere Stirnseite des Dosierkörpers (20) eine Begrenzungsnut (80) eingelassen ist, in welche ein Anschlagnocken (98) an der Unterseite (94) des Verschlußteils (14) beweglich eingreift, derart, daß das Verschlußteil (14) in zwei Abgabestellungen für einen Sprühstrahl bzw. Tropfen und in eine Schließstellung von Hand verstellbar ist.

## Claims

1. Flexible container (10) for dispensing a liquid from a dispensing opening (12) in a dispensing nozzle (36), which is arranged at a radial spacing from the main axis of the container, of a cap-shaped valve member (14), which is rotatably positioned by means of a locking connection on the upper end of the dosing body (20), whose lower end is inserted into the opening of a throat associated with the container and has an outlet passage, the outlet opening of which has the same radial spacing from the main axis of the container as the dispensing opening, so that the valve member is rotatable with its dispensing opening in a coaxial position with the outlet opening of the dosing body (20); whereby associated with the container there is an aeration valve (18) which is closed when there is an over-pressure in the container (10), characterised in that
- the dosing body (20) is inserted into a throat (44) of a cap-shaped closure (46) of the flexible container (10), the upper and lower end of the dosing body (20) projecting upwardly and downwardly beyond the corresponding ends of the closure throat (44);
- the dosing body (20) is provided with a first outlet passage (24) and a second outlet passage (26), of which the first outlet passage (24) is of smooth cylindrical construction for dispensing a liquid jet and the second outlet passage (26) is constructed with longitudinal sections (34; 28) of enlarged cross-section in the flow direction of the liquid in order to dispense drops;
- the outlet openings (30, 32) of the two outlet passages (24, 26) are arranged at an angular spacing on a circle of rotation of the dispensing opening (12) of the valve member (14) so that the valve member (14) is selectively rotatable between a closed position and two open positions;
- the lower end of the dosing body (20) engages in the opening of the throat (22) of a flexible inner bag (50), which receives the liquid, and is provided at its peripheral edge with axially downwardly projecting centring tongues (54);
- the lower end face (48) of the dosing body (20) rests on the upper end face (52) of a valve body (60), which is also sealingly inserted in the inner bag throat (22) and is provided on its upper surface with centring recesses (56) corresponding to the centring tongues (54) for the desired assembled position of the dosing body (20) and valve body (60);
- two flow passages (58, 62) in the valve body (60) are in alignment with the outlet passages (24, 26) in the dosing body (20) and are broadened upwardly to a valve chamber (59, 61), in which is disposed a respective valve ball (68, 70) of a shut-off valve (64, 66), which is held sealed against a valve seat (72, 74) by compression springs (76, 78);
- sealingly fitted into the container throat (88) there is a carrier (100), whose top wall (101) is in alignment at the upper surface with the end face of the container throat (88) and at the underside, which is arranged at the height of an internal shoulder (102) on the container throat (88), is provided with a downwardly projecting annular wall (104) which sealingly surrounds the outer surface of the bag throat (22); and
- the top wall (101) of the carrier (100) is provided with a central opening whose edge (106) sealingly engages the periphery of the lower end of the dosing body (20) and covers the end surface of the throat (22) of the inner bag (50); and
- the carrier (100) is provided with the aeration valve (18) which is aligned with the aeration opening (90) in the container closure (46).

2. Flexible container as claimed in Claim 1, characterised in that the outlet passages (24, 26) are arranged offset from one another at an angular spacing of 90° at the same radial spacing from the main axis of the dosing body (20) on a circle concentric therewith, whereby formed in the upper end face of the dosing body (20) there is a limiting groove (80) in which an engagement pin (98) of the underside (94) of the valve member (14) movably engages such that the valve member (14) is manually movable into two dispensing positions for a spray jet and drops, respectively, and into a closed position.

## Revendications

1. Récipient déformable (10) pour distribuer un liquide à travers une ouverture de distribution (12) d'une buse de distribution (36) d'une partie d'organe d'obturation (14) en forme de capuchon, ladite buse (36) étant disposée en éloignement radial de l'axe principal du récipient, ledit élément d'obturation (14) est monté rotatif sur l'extrémité supérieure d'un corps de dosage (20) au moyen d'une liaison par encliquetage, ledit corps de dosage (20) étant inséré avec son extrémité inférieure dans l'ouverture d'un col prévu sur le récipient et présentant un canal de sortie dont l'ouverture de sortie présente le même éloignement radial de l'axe principal du récipient que l'ouverture de distribution, de sorte que l'ouverture de distribution de la partie d'organe d'obturation peut être amené par rotation dans une position coaxiale à l'ouverture de sortie du corps de dosage (20); dans lequel le récipient est pourvu d'un clapet de reprise d'air (18) qui est fermé en cas de surpression du récipient (10),
**caractérisé en ce que**
- le corps de dosage (20) est inséré dans un col (44) d'un organe d'obturation (46) en forme de capuchon du récipient flexible (10), les extrémités supérieure et inférieure du corps de dosage (20) faisant saillie vers le haut et vers le bas par rapport aux extrémités correspondantes du col (44) de l'organe d'obturation ;
- le corps de dosage (20) est pourvu d'un premier canal de sortie (24) et d'un second canal de sortie (26), dont le premier canal de sortie (24) est réalisé sous la forme d'un cylindre uniforme pour la distribution d'un jet de liquide et dont le second canal de sortie (26) est formé, dans la direction de l'écoulement du liquide, avec des parties de longueur (34, 28) agrandies en section transversale pour la distribution de gouttes ;
- les ouvertures de sortie (30, 32) des deux canaux de sortie (24, 26) sont disposées sur un cercle de rotation de l'ouverture de distribution (12) de la partie d'organe d'obturation (14) avec un écart angulaire, de sorte que la partie d'organe d'obturation (14) peut sélectivement être tourné entre une position de fermeture et deux positions d'ouverture;
- l'extrémité inférieure du corps de dosage (20) est en prise dans l'ouverture de col (22) d'une poche interne déformable (50) contenant le liquide, et est pourvue au bord périphérique de languettes de centrage (54) faisant saillie axialement vers le bas ;
- la face frontale inférieure (48) du corps de dosage (20) appuie sur la face frontale supérieure (52) d'un corps de clapet (60), qui est également inséré de manière étanche dans le col (22) de la poche interne et est pourvu sur sa face supérieure de logements de centrage (56) correspondant aux languettes de centrage (54) pour le positionnement de montage souhaité du corps de dosage (20) et du corps de clapet (60) ;
- deux canaux de passage (58, 62) prévus dans le corps de clapet (60) sont alignés avec les canaux de sortie (24, 26) du corps de dosage (20) et S'élargissent vers le haut pour former une chambre de clapet (59, 61), dans chacune desquelles est disposée une bille de clapet (68, 70) d'un clapet d'arrêt (64, 66), qui sont respectivement maintenues sous l'action de ressorts (76, 78) en contact étanche sur un siège de clapet (72, 74) ;
- dans le col (88) du récipient est adapté de manière étanche un support (100) dont la paroi frontale (101), sur la face supérieure, est alignée avec la surface frontale du col (88) du récipient et sur la face inférieure située à la hauteur d'un épaulement interne (102) du col (88) du récipient est pourvue d'une paroi circulaire (104) saillant vers le bas, qui entoure de manière étanche la surface supérieure externe du col (22) de la poche ; et
- la paroi frontale (101) du support (100) est pourvue d'une ouverture centrale dont le bord (106) appuie de manière étanche sur la circonférence de l'extrémité inférieure du corps de dosage (20) et qui recouvre la surface frontale du col (22) de la poche interne (50) ; et
- le support (100) est pourvu du clapet de reprise d'air (18) qui aligné sur l'ouverture de reprise d'air (90) de l'organe d'obturation (46) du récipient.

2. Récipient déformable selon la revendication 1, caractérisé en ce les canaux de sortie (24, 26) sont disposés avec un écart angulaire relatif de 90° et un éloignement radial identique de l'axe principal du corps de dosage (20) sur un cercle concentrique à celui-ci, une rainure de limitation (80) étant formé dans la face frontale supérieure du corps de dosage (20), dans laquelle un ergot de butée (98) prévu sur lit face inférieure (94) de la partie d'organe d'obturation (14) est en prise de manière mobile, de telle sorte que la partie d'organe d'obturation (14) petit être manuellement déplacée dans deux positions de distribution pour un jet pulvérisé respectivement des gouttes et une position de fermeture.
